# EUROPÄISCHE PATENTSCHRIFT

(11) **EP 4 245 954 B1**
(45) Veröffentlichungstag und Bekanntmachung des Hinweises auf die Patenterteilung: **04.06.2025**
(21) Anmeldenummer: 23190514.2
(22) Anmeldetag: 05.11.2019
(51) Int. Cl.: E05D 15/06, E05D 15/26

(54) **FÜHRUNGSSCHLITTEN ZUR VERFAHRBAREN LAGERUNG EINES MÖBELTEILES**
GUIDE CARRIAGE FOR THE DISPLACEABLE MOUNTING OF A FURNITURE PART
CHARIOT DE GUIDAGE POUR LE MONTAGE MOBILE D'UNE PARTIE DE MEUBLE

(30) Priorität: 13.11.2018 AT 509792018
(43) Veröffentlichungstag der Anmeldung: 20.09.2023
(62) Teilanmeldung aus: 19804614.6
(73) Patentinhaber: Julius Blum GmbH, 6973 Höchst (AT)
(72) Erfinder: DÜR, Stefan, 6858 Schwarzach (AT); RUPP, Matthias, 6914 Hohenweiler (AT)
(74) Vertreter: Torggler & Hofmann Patentanwälte - Innsbruck

(56) Entgegenhaltungen:
- WO-A1-2004/040091
- DE-U1- 9 300 918
- US-A- 3 829 929
- US-A1- 2009 289 463

## Beschreibung

Die vorliegende Erfindung bezieht sich auf einen Führungsschlitten zur verfahrbaren Lagerung eines Möbelteiles an einer Führungsschiene, wobei der Führungsschlitten ein Fahrwerk mit zumindest einer drehbar gelagerten Laufrolle und wenigstens einen Verbindungsteil zum Verbinden des Führungsschlittens mit dem Möbelteil aufweist, wobei das Fahrwerk und der Verbindungsteil als voneinander gesonderte Baueinheiten ausgebildet sind und über wenigstens eine Befestigungsvorrichtung miteinander verbindbar sind, wobei die Befestigungsvorrichtung wenigstens einen Kraftspeicher und wenigstens ein vom Kraftspeicher beaufschlagbares Verriegelungselement aufweist, wobei das Fahrwerk und der Verbindungsteil durch eine Kraft des Kraftspeichers miteinander lösbar verriegelbar sind, wobei eine von der Befestigungsvorrichtung gesonderte Haltevorrichtung zur Befestigung des Verbindungsteiles am Fahrwerk vorgesehen ist.

Im Weiteren betrifft die Erfindung ein Führungssystem zur verfahrbaren Lagerung eines Möbelteiles, wobei das Führungssystem zumindest eine Führungsschiene und zumindest einen an der Führungsschiene verfahrbaren Führungsschlitten der zu beschreibenden Art aufweist.

Ferner betrifft die Erfindung ein Möbel mit einem Möbelkorpus und wenigstens einem relativ zum Möbelkorpus bewegbar gelagerten Möbelteil und mit einem Führungssystem der zu beschreibenden Art.

Führungsschlitten werden zur verschiebbaren Lagerung eines Möbelteiles, beispielsweise eines Türflügels, entlang einer Führungsschiene eingesetzt, wobei der Führungsschlitten in einem Montagezustand einerseits über einen Verbindungsteil mit dem Möbelteil verbunden und andererseits durch das Fahrwerk entlang der Führungsschiene bewegbar gelagert ist.

In der DE 39 03 700 A1 ist in Fig. 1 ein Führungsschlitten zur verschiebbaren Lagerung einer Falttüre entlang einer Führungsschiene gezeigt. Der Führungsschlitten weist ein Fahrwerk mit Laufrollen und Scharniere zur bewegbaren Lagerung eines Türflügels auf. Die Scharniere sind an einer Grundplatte gelagert, welche einstellbar an einer Befestigungsplatte des Fahrwerkes angeordnet ist. In der Befestigungsplatte ist hierfür ein Langloch vorgesehen, wobei die Grundplatte relativ zur Befestigungsplatte durch eine Feststellschraube an einer gewünschten Position klemmend fixierbar ist. Hierbei besteht allerdings die Gefahr, dass sich die Feststellschraube unbeabsichtigt lösen könnte, wodurch die eingestellte Lage der Scharniere nicht mehr beibehalten werden kann. Wenn die Feststellschraube verloren geht, so würde dies zu einem Absturz des mit den Scharnieren verbundenen Türflügels führen.

In der EP 2 894 285 A1 und in der EP 0 610 557 A1 sind jeweils zweiteilig ausgeführte Führungsschlitten zur beweglichen Lagerung von Türflügeln gezeigt, wobei der Führungsschlitten ein an einer Führungsschiene verfahrbares Fahrwerk und ein davon gesondertes Verbindungsteil zur Befestigung des Türflügels umfasst. Das Fahrwerk und der Verbindungsteil sind über einen verbreiterten Kopfteil lösbar miteinander verriegelbar, wobei zur Verriegelung des Kopfteiles zumindest ein von einer Feder beaufschlagter Rasthebel vorgesehen ist. Nachteilig daran ist, dass die Montage des Türflügels am Fahrwerk, insbesondere bei schweren Türflügeln, erheblich erschwert ist. Für die Montage des Türflügels muss nämlich der Kopfteil passgenau in eine Einschuböffnung der Verriegelungsvorrichtung eingeführt werden. Überdies ist der Türflügel in einem verbundenen Zustand zwischen dem Fahrwerk und dem Verbindungsteil um eine durch den Führungsschlitten gebildete, horizontal verlaufende Achse schwenkbar. Dies hat den Nachteil, dass der Türflügel in einem bodennahen Bereich relativ weit vom Möbelkorpus abhebbar ist. Dies kann zu einem undefinierten Bewegungsverhalten des Türflügels, zu unerwünschten Verkantungen der Bauteile des Führungsschlittens und zu übermäßigen mechanischen Beanspruchungen des Führungsschlittens und anderer Bauteile des Möbels führen.

Weitere relevante Dokumente sind US2009/289463 , DE 9300918U1 , WO2004/040091 und US3829929.

Aufgabe der vorliegenden Erfindung ist es, einen Führungsschlitten der eingangs erwähnten Gattung unter Vermeidung der oben diskutierten Nachteile anzugeben.

Dies wird erfindungsgemäß durch die Merkmale des Patentanspruchs 1 gelöst. Weitere vorteilhafte Ausführungsbeispiele der Erfindung sind in den abhängigen Ansprüchen angegeben.

Gemäß der Erfindung ist vorgesehen, dass der Verbindungsteil über die Haltevorrichtung am Fahrwerk einhängbar, im eingehängten Zustand um eine, vorzugsweise horizontal verlaufende, Achse verschwenkbar und über das wenigstens eine Verriegelungselement mit dem Fahrwerk verriegelbar ist.

Durch eine von der Befestigungsvorrichtung gesonderte Haltevorrichtung ergibt sich eine besonders kippsichere Anordnung des Verbindungsteiles am Fahrwerk.

Dabei kann vorgesehen sein, dass die Haltevorrichtung und die Befestigungsvorrichtung in einem Montagezustand in einer Höhenrichtung voneinander beabstandet sind. In einem ersten Montageschritt kann der Verbindungsteil über die Haltevorrichtung am Fahrwerk eingehängt werden, anschließend wird der am Fahrwerk eingehängte Verbindungsteil um eine Achse verschwenkt und schließlich über das wenigstens eine Verriegelungselement mit dem Fahrwerk verriegelt.

Die Befestigungsvorrichtung weist wenigstens ein von einem Kraftspeicher beaufschlagtes Verriegelungselement zur Herstellung der Verbindung zwischen dem Fahrwerk und dem Verbindungsteil auf, wodurch die Verbindung zwischen dem Fahrwerk und dem Verbindungsteil durch eine Kraft des Kraftspeichers sicherbar ist. Die Verriegelung zwischen dem Fahrwerk und dem Verbindungsteil ist lösbar, indem das Verriegelungselement durch Kraftausübung entgegen der Kraft des Kraftspeichers bewegt wird.

Das Verriegelungselement kann wenigstens eine Ausnehmung aufweisen, welche mit einem am Fahrwerk oder am Verbindungsteil angeordneten Koppelelement in Eingriff bringbar ist. Dabei kann vorgesehen sein, dass das Koppelelement im Wesentlichen zylindrisch ausgebildet ist. Das Koppelelement kann beispielsweise als, vorzugsweise zylindrischer, Zapfen oder als, vorzugsweise zylindrische, Stange ausgeführt sein. Das Verriegelungselement ist also in einer Verriegelungsstellung mit dem Koppelelement formschlüssig verriegelt, sodass das Verriegelungselement und das Koppelelement in der Verriegelungsstellung eine definierte Endlage zueinander einnehmen.

Gemäß einem Ausführungsbeispiel kann vorgesehen sein, dass das wenigstens eine Verriegelungselement um eine, vorzugsweise in einem Montagezustand horizontal verlaufende, Achse schwenkbar gelagert ist. Alternativ kann vorgesehen sein, dass das Verriegelungselement, vorzugsweise linear, verschiebbar gelagert ist und durch eine Kraft des Kraftspeichers in Richtung einer Verriegelungsstellung vorgespannt ist.

Der Kraftspeicher zur Beaufschlagung des Verriegelungsteiles kann beispielsweise ein mechanisches Federelement, beispielsweise eine Schraubenfeder, eine Schenkelfeder oder eine Spiralfeder aufweisen. Alternativ kann der Kraftspeicher auch von einer Eigenelastizität des Verriegelungselementes gebildet sein.

Weitere Einzelheiten und Vorteile der Erfindung ergeben sich aus der nachfolgenden Figurenbeschreibung.
- Fig. 1a, 1b: zeigen perspektivische Ansichten eines Möbels mit einem Möbelkorpus und relativ zum Möbelkorpus bewegbar gelagerten Möbelteilen in zwei verschiedenen Stellungen,
- Fig. 2a, 2b: zeigen einen Teilbereich des Möbels sowie eine vergrößerte Darstellung des an einer Führungsschiene verschiebbaren Führungsschlittens,
- Fig. 3: zeigt den Führungsschlitten in einem Querschnitt,
- Fig. 4: zeigt den verriegelten Zustand des Verbindungsteiles am Fahrwerk in einem Querschnitt,
- Fig. 5: zeigt den Führungsschlitten mit dem Fahrwerk und dem daran zu befestigenden Verbindungsteil in einer perspektivischen Ansicht,
- Fig. 6: zeigt den Führungsschlitten in einer weiteren perspektivischen Ansicht.

Fig. 1a zeigt ein Möbel 1 mit einem Möbelkorpus 2 und Möbelteilen 3a, 3b und 4a, 4b, welche jeweils zum Möbelkorpus 2 bewegbar gelagert sind. Die Möbelteile 3a und 3b sind miteinander über zwei oder mehrere Möbelscharniere 8 miteinander gelenkig verbunden, wobei die Möbelscharniere 8 in einer Höhenrichtung voneinander beabstandet an einer Rückseite der Möbelteile 3a, 3b befestigt sind. Die beiden anderen Möbelteile 4a, 4b sind ebenfalls über zwei oder mehrere in Höhenrichtung voneinander beabstandete Möbelscharniere 8 miteinander schwenkbar verbunden. In der gezeigten Figur befinden sich die Möbelteile 3a, 3b und 4a, 4b in einer ersten Stellung, in welcher die Möbelteile 3a, 3b und 4a, 4b zueinander im Wesentlichen komplanar zueinander ausgerichtet sind. Die Möbelteile 3a, 3b und 4a, 4b sind relativ zum Möbelkorpus 2 durch ein Führungssystem 6 bewegbar, welches wenigstens eine Führungsschiene 7 und wenigstens einen Führungsschlitten 5a, 5b umfasst. Die Führungsschlitten 5a, 5b sind in jeweils in einer Längsrichtung (L) der Führungsschiene 7 verschiebbar gelagert. Die Führungsschiene 7 ist in einem Montagezustand im Wesentlichen parallel zu einer Vorderkante der Möbelkorpus 2 angeordnet. Der erste Führungsschlitten 5a ist mit dem Möbelteil 3a gelenkig verbunden, während der zweite Führungsschlitten 5b mit dem Möbelteil 4b schwenkbar verbunden ist.

Fig. 1b zeigt das Möbel 1 gemäß Fig. 1a, wobei sich die Möbelteile 3a, 3b und 4a, 4b in einer zweiten Stellung befinden, in welcher die Möbelteile 3a, 3b und 4a, 4b im Wesentlichen parallel zueinander ausgerichtet sind. Die Möbelteile 3a, 3b können in einer parallelen Stellung zueinander - zusammen mit dem ersten Führungsschlitten 5a - in einer Tiefenrichtung (Z) in ein erstes seitliches Einschubfach 9a eingeschoben werden. Die anderen Möbelteile 4a, 4b können in einer parallelen Stellung zueinander - zusammen mit dem zweiten Führungsschlitten 5b - in der Tiefenrichtung (Z) in ein zweites seitliches Einschubfach 9b eingeschoben werden. Wie ein direkter Vergleich zwischen der Fig. 1a und der Fig. 1b zeigt, ist in einer ersten Stellung, in welcher die Möbelteile 3a, 3b und 4a, 4b im Wesentlichen komplanar zueinander ausgerichtet sind (Fig. 1a), ein Innenkorpus 10 vom restlichen Bereich eines Raumes vollständig abtrennbar. In der zweiten Stellung, in welcher die Möbelteile 3a, 3b und 4a, 4b im Wesentlichen parallel zueinander ausgerichtet sind, ist der Innenkorpus 10 für eine Person frei zugänglich. Der Innenkorpus 10 kann beispielsweise in Form eines Küchenblocks, einer Büronische, einer Abstellkammer, eines Regals oder eines begehbaren Schrankes ausgebildet sein.

Fig. 2a zeigt einen Teilbereich des Möbels 1, wobei das Möbelteil 3a aus Gründen des verbesserten Überblicks ausgeblendet ist. Die Führungsschiene 7 ist in einem Montagezustand an einer Oberseite des Möbelkorpus 2 und im Wesentlichen parallel zu einer Vorderkante des Möbelkorpus 2 angeordnet, wobei der mit dem Möbelteil 3a gelenkig zu verbindende Führungsschlitten 5a entlang eines Führungssteges 7a der Führungsschiene 7 verfahrbar ist. Der Führungssteg 7a kann zusammen mit der Führungsschiene 7 entweder einstückig oder alternativ als ein von der Führungsschiene 7 gesondertes Bauteil ausgebildet sein.

Fig. 2b zeigt den in Fig. 2a eingekreisten Bereich in einer vergrößerten Ansicht, aus welcher die Konstruktion des Führungsschlittens 5a näher hervorgeht. Der Führungsschlitten 5a umfasst ein Fahrwerk 11 mit zumindest einer (hier nicht ersichtlichen) drehbaren Laufrolle 17a, 17b (Fig. 3), welche entlang der Führungsschiene 7 abrollbar ist. Der Führungsschlitten 5a weist ferner einen Verbindungsteil 13 zum Verbinden mit dem Möbelteil 3a auf, wobei das Fahrwerk 11 und der Verbindungsteil 13 als voneinander gesonderte Baueinheiten ausgebildet sind und über wenigstens eine Befestigungsvorrichtung 18 (Fig. 3) miteinander lösbar verbindbar sind. Der Verbindungsteil 13 umfasst ein Beschlagteil 14 zur Befestigung des Möbelteiles 3a, wobei das Beschlagteil 14 in einem Montagezustand um eine vertikal verlaufende Achse 27 (Fig. 3) schwenkbar gelagert ist. Das Beschlagteil 14 kann zumindest eine oder mehrere Befestigungsstellen 15, beispielsweise in Form von Löchern, zur Befestigung am Möbelteil 3a aufweisen. Das Fahrwerk 11 umfasst einen im Querschnitt U-förmig ausgebildeten Abschnitt 12, welcher in einem Montagezustand den Führungssteg 7a der Führungsschiene 7 zumindest bereichsweise umgreift. Der U-förmige Abschnitt 12 weist einen Basissteg 12a und zwei vom Basissteg 12a nach unten abstehende Schenkel 12b und 12c auf, wobei in einem Montagezustand die zumindest eine drehbar gelagerte Laufrolle 17a, 17b an einem ersten Schenkel 12b gelagert ist und der Verbindungsteil 13 an einem zweiten Schenkel 12c des U-förmigen Abschnitts 12 anordenbar ist.

Gemäß einem bevorzugten Ausführungsbeispiel kann zum Zweck einer komfortablen Montage vorgesehen sein, dass:
- in einem ersten Montageschritt das Fahrwerk 11 - unabhängig und getrennt vom Verbindungsteil 13 - an der Führungsschiene 7 montiert wird,
- in einem zweiten Montageschritt der Verbindungsteil 13 - unabhängig und getrennt vom Fahrwerk 11 - am Möbelteil 3a montiert wird,
- in einem dritten Montageschritt das Möbelteil 3a über den daran befestigten Verbindungsteil 13 mittels der wenigstens Befestigungsvorrichtung 18 mit dem an der Führungsschiene 7 montierten Fahrwerk 11 verbunden wird.

Fig. 3 zeigt den Führungsschlitten 5a in einem Querschnitt. Das Fahrwerk 11 weist zumindest eine Laufrolle 17a, 17b auf, welche entlang der Führungsschiene 7 verfahrbar ist. Im gezeigten Ausführungsbeispiel sind zwei oder mehrere Laufrollen 17a, 17b vorgesehen, welche in einer Höhenrichtung voneinander beabstandet sind. Eine erste Laufrolle 17a weist in einem Montagezustand eine im Wesentlichen horizontal verlaufende Drehachse auf, während eine zweite Laufrolle 17b in einem Montagezustand um im Wesentlichen vertikal verlaufende Drehachse rotierbar ist. Die Laufrollen 17a, 17b sind am ersten Schenkel 12b des U-förmigen Abschnitts 12 gelagert, während der Verbindungsteil 13 zur Befestigung des Möbelteiles 3a am zweiten Schenkel 12c des U-förmigen Abschnitts 12 zu montieren ist. Der Verbindungsteil 13 weist ein um die vertikale Achse 27 schwenkbares Beschlagteil 14 mit den Befestigungsstellen 15 (Fig. 2b) zur Befestigung am Möbelteil 3a auf.

Der Verbindungsteil 13 ist über wenigstens eine Befestigungsvorrichtung 18 am Fahrwerk 11 zu montieren. Die Befestigungsvorrichtung 18 umfasst wenigstens ein bewegbar gelagertes Verriegelungselement 19, welches von einem Kraftspeicher 21 (beispielsweise in Form einer Schraubenfeder, einer Schenkelfeder oder einer Spiralfeder) in Richtung einer Verriegelungsstellung vorgespannt ist. Das Verriegelungselement 19 ist mit einem Fahrwerk 11 angeordneten Koppelelement 22 lösbar verriegelbar. Das Verriegelungselement 19 ist mit zumindest einer Ausnehmung 23 versehen, welche mit dem am Fahrwerk 11 angeordneten Koppelelement 22 in Eingriff bringbar ist. Im gezeigten Ausführungsbeispiel ist das Verriegelungselement 19 um eine in einem Montagezustand horizontal verlaufende Achse 20 schwenkbar gelagert.

Gemäß der Erfindung ist eine von der Befestigungsvorrichtung 18 gesonderte Haltevorrichtung 24 zur Befestigung des Verbindungsteiles 13 am Fahrwerk 11 vorgesehen. Die Haltevorrichtung 24 und die Befestigungsvorrichtung 18 sind in einem Montagezustand in einer Höhenrichtung voneinander beabstandet. Die Haltevorrichtung 24 weist wenigstens eine am Verbindungsteil 13 angeordnete Kerbe 25 zum Einhängen des Verbindungsteiles 13 am Fahrwerk 11 auf. Am Fahrwerk 11 ist zumindest ein Halteelement 26 angeordnet oder ausgebildet, welches in einem befestigten Zustand des Verbindungsteiles 13 in die Kerbe 25 eingreift. In einem ersten Montageschritt kann der Verbindungsteil 13 über die Haltevorrichtung 24 am Fahrwerk 11 eingehängt werden, anschließend wird der am Fahrwerk 11 eingehängte Verbindungsteil 13 um eine, vorzugsweise vom Halteelement 26 gebildete, Achse 16 verschwenkt und schließlich über das wenigstens eine Verriegelungselement 19 mit dem Fahrwerk 11 lösbar verriegelt.

Fig. 4 zeigt den verriegelten Zustand des Verbindungsteiles 13 am Fahrwerk 11 in einem Querschnitt. Durch Einhängen der Kerbe 25 der Haltevorrichtung 24 am Halteelement 26 ist der Verbindungsteil 13 um eine horizontal verlaufende Achse 16 relativ zum Fahrwerk 11 schwenkbar. Durch die Befestigungsvorrichtung 18 mit dem Verriegelungselement 19 ist eine formschlüssige Verriegelung zwischen dem Verbindungsteil 13 und dem Fahrwerk 11 herstellbar. Beim Zusammenwirken des Verriegelungselementes 19 mit dem Koppelelement 22 wird zunächst das Verriegelungselement 19 entgegen einer Kraft des Kraftspeichers 21 bewegt, anschließend ist das Verriegelungselement 19 mit dem Koppelelement 22 durch die Kraft des sich entspannenden Kraftspeichers 21 selbsttätig verriegelbar. In einem verriegelten Zustand kann die Verbindung zwischen dem Verbindungsteil 13 und dem Fahrwerk 11 durch Kraftausübung auf das Verriegelungselement 19 entgegen der Kraft des Kraftspeichers 21 gelöst werden. Das Verriegelungselement 19 ist in einem verriegelten Zustand zwischen dem Verbindungsteil 13 und dem Fahrwerk 11 für eine Handbetätigung oder für eine Betätigung mittels eines Werkzeuges für eine Person frei zugänglich und unmittelbar betätigbar.

Im gezeigten Ausführungsbeispiel ist vorgesehen, dass das Verriegelungselement 19 der Befestigungsvorrichtung 18 und die Kerbe 25 der Haltevorrichtung 24 am Verbindungsteil 13 angeordnet oder ausgebildet sind. In einer kinematischen Umkehr ist es auch möglich, dass das Verriegelungselement 19 der Befestigungsvorrichtung 18 und die Kerbe 25 der Haltevorrichtung 24 am Fahrwerk 11 angeordnet sind, wobei in diesem Fall das Koppelelement 22 und das Halteelement 26 am Verbindungsteil 13 anzuordnen wären.

Fig. 5 zeigt den Führungsschlitten 5a mit dem Fahrwerk 11 und dem daran zu befestigenden Verbindungsteil 13 in einer perspektivischen Ansicht. Das Fahrwerk 11 kann mehrere Laufrollen 17a mit horizontaler Drehachse und mehrere Laufrollen 17b mit vertikaler Drehachse aufweisen. In der gezeigten Figur ist der Verbindungsteil 13 am Fahrwerk 11 durch die Haltevorrichtung 24 vorpositioniert, wobei das Halteelement 26 der Haltevorrichtung 24 in die Kerbe 25 (Fig. 3) des Verbindungsteiles 13 eingreift. Ausgehend von der in Fig. 5 gezeigten Stellung ist der Verbindungsteil 13 um eine vom Halteelement 26 gebildete und horizontal verlaufende Achse 16 schwenkbar, woraufhin durch das vom Kraftspeicher 21 vorgespannte Verriegelungselement 19 eine selbsttätige Verriegelung mit dem Koppelelement 22 des Fahrwerkes 11 herbeigeführt werden kann. Das Koppelelement 22 der Befestigungsvorrichtung 18 und/oder das Halteelement 26 der Haltevorrichtung 24 kann oder können als zylindrischer Zapfen oder als zylindrische Stange ausgeführt werden. Das Verriegelungselement 19 kann mit einer Schrägfläche 19a versehen sein, durch welche das Verriegelungselement 19 beim Zusammenwirken mit dem Koppelelement 22 entgegen der Kraft des Kraftspeichers 21 in einer ersten Drehrichtung bewegbar ist, sodass der Kraftspeicher 21 geladen wird. Wenn das Koppelelement 22 in die Ausnehmung 23 des Verriegelungselementes 19 eintritt, so wird das Verriegelungselement 19 durch die Kraft des geladenen Kraftspeichers 21 in eine der ersten Drehrichtung entgegengesetzte zweite Drehrichtung bewegt, wobei das Verriegelungselement 19 mit dem Koppelelement 22 formschlüssig verriegelbar ist.

Fig. 6 zeigt den Führungsschlitten 5a in einer weiteren perspektivischen Ansicht. Der Verbindungsteil 13 ist über die Haltevorrichtung 24 (Halteelement 26 in Kerbe 25) in einer vorgegebenen Höhenlage relativ zum Fahrwerk 11 vorpositioniert. Durch das Verriegelungselement 19 ist der Verbindungsteil 13 mit dem Fahrwerk 11 lösbar verriegelbar. Das Verriegelungselement 19 kann einen Betätigungsabschnitt 19b aufweisen, wobei die Verriegelung durch eine manuelle oder durch eine mittels eines Werkzeuges erfolgende Betätigung des Betätigungsabschnitts 19b lösbar ist.

Der Führungsschlitten 5a weist ferner wenigstens eine Einstellvorrichtung 28 mit einem bewegbar gelagerten Einstellelement 28a auf, wobei durch eine Betätigung des Einstellelementes 28a in einem verriegelten Zustand zwischen dem Verbindungsteil 13 und dem Fahrwerk 11 eine Lage des Verbindungsteiles 13 relativ zum Fahrwerk 11 einstellbar ist. Zu erkennen ist, dass das Beschlagteil 14 des Verbindungsteiles 13 um eine vertikal verlaufende Achse 27 relativ zu einem Lagerteil 30 schwenkbar gelagert ist. Die Einstellvorrichtung 28 umfasst wenigstens ein bewegbar gelagertes Einstellelement 28a, wobei durch eine Betätigung des Einstellelementes 28a eine Lage des Beschlagteiles 14 relativ zum Fahrwerk 11 einstellbar ist. Im gezeigten Ausführungsbeispiel ist die Einstellvorrichtung 28 zur Einstellung einer Höhenlage des Beschlagteiles 14 ausgebildet. Das Einstellelement 28a ist an einem Stützteil 29 drehbar, jedoch axial unverschiebbar gelagert. Das Stützteil 29 stützt sich am Koppelelement 22 ab, wobei ein Gewindeabschnitt 28b des Einstellelementes 28a mit dem Lagerteil 30 in Gewindeeingriff steht. Durch eine Drehung des Einstellelementes 28a mittels eines Werkzeuges ist eine Höhenlage des Lagerteiles 30 und damit eine Höhenlage des Beschlagteiles 14 einstellbar, sodass in einem Montagezustand auch eine Höhenlage des mit dem Beschlagteil 14 verbundenen Möbelteiles 3a einstellbar ist. Selbstverständlich können auch weitere Einstellvorrichtungen 28 vorgesehen sei, durch welche das Beschlagteil 14 in einer seitlichen Richtung und/oder in einer Tiefenrichtung relativ zum Fahrwerk 11 einstellbar ist.

## Patentansprüche

1. Führungsschlitten (5a, 5b) zur verfahrbaren Lagerung eines Möbelteiles (3a, 3b, 4a, 4b) an wenigstens einer Führungsschiene (7), wobei der Führungsschlitten (5a, 5b) ein Fahrwerk (11) mit zumindest einer drehbar gelagerten Laufrolle (17a, 17b) und wenigstens einen Verbindungsteil (13) zum Verbinden des Führungsschlittens (5a, 5b) mit dem Möbelteil (3a, 3b, 4a, 4b) aufweist, wobei das Fahrwerk (11) und der Verbindungsteil (13) als voneinander gesonderte Baueinheiten ausgebildet sind und über wenigstens eine Befestigungsvorrichtung (18) miteinander verbindbar sind, wobei die Befestigungsvorrichtung (18) wenigstens einen Kraftspeicher (21) und wenigstens ein vom Kraftspeicher (21) beaufschlagbares Verriegelungselement (19) aufweist, wobei das Fahrwerk (11) und der Verbindungsteil (13) durch eine Kraft des Kraftspeichers (21) miteinander lösbar verriegelbar sind, wobei eine von der Befestigungsvorrichtung (18) gesonderte Haltevorrichtung (24) zur Befestigung des Verbindungsteiles (13) am Fahrwerk (11) vorgesehen ist, wobei der Verbindungsteil (13) über die Haltevorrichtung (24) am Fahrwerk (11) einhängbar, im eingehängten Zustand um eine, vorzugsweise horizontal verlaufende, Achse (16) verschwenkbar und über das wenigstens eine Verriegelungselement (19) mit dem Fahrwerk (11) verriegelbar ist, **dadurch gekennzeichnet, dass**
- das Fahrwerk (11) in einem Querschnitt einen im Wesentlichen U-förmigen Abschnitt (12) mit einem Basissteg (12a) und zwei vom Basissteg (12a) abstehenden Schenkeln (12b, 12c) aufweist, wobei in einem Montagezustand die zumindest eine drehbar gelagerte Laufrolle (17a, 17b) an einem ersten Schenkel (12b) und der Verbindungsteil (13) an einem zweiten Schenkel (12c) des U-förmigen Abschnitts (12) anordenbar ist, und
- dass der im Wesentlichen U-förmige Abschnitt (12) in einem Montagezustand des Führungsschlittens (5a, 5b) an der Führungsschiene (7) einen Führungssteg (7a) der Führungsschiene (7) zumindest bereichsweise umgreift.

2. Führungsschlitten nach Anspruch 1, **dadurch gekennzeichnet, dass** das wenigstens eine Verriegelungselement (19) zumindest eine Ausnehmung (23) aufweist, welche mit einem am Fahrwerk (11) oder am Verbindungsteil (13) angeordneten Koppelelement (22) in Eingriff bringbar ist.

3. Führungsschlitten nach Anspruch 2, **dadurch gekennzeichnet, dass** das Koppelelement (22) im Wesentlichen zylindrisch ausgebildet ist.

4. Führungsschlitten nach einem der Ansprüche 1 bis 3, **dadurch gekennzeichnet, dass** das wenigstens eine Verriegelungselement (19) um eine, vorzugsweise in einem Montagezustand horizontal verlaufende, Achse (20) schwenkbar gelagert ist.

5. Führungsschlitten nach einem der Ansprüche 1 bis 4, **dadurch gekennzeichnet, dass** die Haltevorrichtung (24) und die Befestigungsvorrichtung (18) in einem Montagezustand in einer Höhenrichtung voneinander beabstandet sind.

6. Führungsschlitten nach einem der Ansprüche 1 bis 5, **dadurch gekennzeichnet, dass** die Haltevorrichtung (24) zumindest eine am Verbindungsteil (13) oder am Fahrwerk (11) angeordnete Kerbe (25) zum Einhängen des Verbindungsteiles (13) am Fahrwerk (11) aufweist.

7. Führungsschlitten nach einem der Ansprüche 1 bis 6, **dadurch gekennzeichnet, dass** der Verbindungsteil (13) zumindest ein bewegbar gelagertes Beschlagteil (14) zur Befestigung an einem Möbelteil (3a, 3b, 4a, 4b) aufweist.

8. Führungsschlitten nach Anspruch 7, **dadurch gekennzeichnet, dass** das Beschlagteil (14) um eine, vorzugsweise in einem Montagezustand vertikal verlaufende, Achse (27) schwenkbar gelagert ist.

9. Führungsschlitten nach Anspruch 7 oder 8, **dadurch gekennzeichnet, dass** das Beschlagteil (14) zumindest eine oder mehrere Befestigungsstellen (15) zur Befestigung an einem Möbelteil (3a, 3b, 4a, 4b) aufweist.

10. Führungsschlitten nach einem der Ansprüche 1 bis 9, **dadurch gekennzeichnet, dass** der Kraftspeicher (21) zumindest ein mechanisches Federelement, vorzugsweise eine Schraubenfeder, eine Schenkelfeder oder eine Spiralfeder, aufweist.

11. Führungsschlitten nach einem der Ansprüche 1 bis 10, **dadurch gekennzeichnet, dass** das Fahrwerk (11) zumindest zwei Laufrollen (17a, 17b) aufweist, wobei eine erste Laufrolle (17a) in einem Montagezustand eine im Wesentlichen horizontal verlaufende Drehachse und eine zweite Laufrolle (17b) in einem Montagezustand eine im Wesentlichen vertikal verlaufende Drehachse aufweist.

12. Führungsschlitten nach einem der Ansprüche 1 bis 11, **dadurch gekennzeichnet, dass** der Führungsschlitten (5a, 5b) wenigstens eine Einstellvorrichtung (28) mit einem bewegbar gelagerten Einstellelement (28a) aufweist, wobei durch eine Betätigung des Einstellelementes (28a) in einem verriegelten Zustand zwischen dem Verbindungsteil (13) und dem Fahrwerk (11) eine Lage des Verbindungsteiles (13) relativ zum Fahrwerk (11) einstellbar ist.

13. Führungssystem (6) zur verfahrbaren Lagerung eines Möbelteiles (3a, 3b, 4a, 4b), wobei das Führungssystem (6) wenigstens eine Führungsschiene (7) und wenigstens einen Führungsschlitten (5a, 5b) nach einem der Ansprüche 1 bis 12 zur verfahrbaren Lagerung entlang der Führungsschiene (7) aufweist.

14. Möbel (1) mit einem Möbelkorpus (2) und wenigstens einem relativ zum Möbelkorpus (2) bewegbar gelagerten Möbelteil (3a, 3b, 4a, 4b) und mit einem Führungssystem (6) nach Anspruch 13 zum Bewegen des Möbelteiles (3a, 3b, 4a, 4b) relativ zum Möbelkorpus (2).

## Claims

1. A guide carriage (5a, 5b) for displaceably supporting a furniture part (3a, 3b, 4a, 4b) on at least one guide rail (7), the guide carriage (5a, 5b) comprising a chassis (11) having at least one rotatably supported running wheel (17a, 17b) and at least one connecting member (13) for connecting the guide carriage (5a, 5b) to the furniture part (3a, 3b, 4a, 4b), wherein the chassis (11) and the connecting member (13) are configured as constructional units separate from one another and being configured to be connected to one another via at least one fastening device (18), wherein the fastening device (18) includes at least one force storage member (21) and at least one locking element (19) configured to be pressurized by the force storage member (21), wherein the chassis (11) and the connecting member (13) are configured to be releasably locked to one another by a force of the force storage member (21), wherein a holding device (24) separate from the fastening device (18) is provided for fastening the connecting member (13) to the chassis (11), wherein the connecting member (13) is configured to be hung onto the chassis (11) via the holding device (24), is pivotable about a, preferably horizontally extending, axis (16) when hung on the chassis (11), and is lockable to the chassis (11) by the at least one locking element (19), **characterized in that**
- the chassis (11), in a cross-section, includes a substantially U-shaped portion (12) having a base limb (12a) and two limbs (12b, 12c) protruding from the base limb (12a), wherein the at least one rotatably supported running wheel (17a, 17b) is configured to be arranged on a first limb (12b) and the connecting member (13) is configured to be arranged on a second limb (12c) of the U-shaped portion (12) in a mounted condition, and
- the substantially U-shaped portion (12), in a mounted condition of the guide carriage (5a, 5b) on the guide rail (7), at least partially embraces a guide limb (7a) of the guide rail (7).

2. The guide carriage according to claim 1, **characterized in that** the at least one locking element (19) includes at least one recess (23) configured to be engaged with a coupling element (22) arranged on the chassis (11) or on the connecting member (13).

3. The guide carriage according to claim 2, **characterized in that** the coupling element (22) is substantially cylindrical.

4. The guide carriage according to one of the claims 1 to 3, **characterized in that** the at least one locking element (19) is pivotally supported about an axis (20), preferably wherein the axis (20) extends horizontally in a mounted condition.

5. The guide carriage according to one of the claims 1 to 4, **characterized in that** the holding device (24) and the fastening device (18), in a mounted condition, are spaced apart from one another in a height direction.

6. The guide carriage according to one of the claims 1 to 5, **characterized in that** the holding device (24) includes at least one notch (25) for engaging the connecting member (13) on the chassis (11), the at least one notch (25) being arranged on the connecting member (13) or on the chassis (11).

7. The guide carriage according to one of the claims 1 to 6, **characterized in that** the connecting member (13) includes at least one movably-supported fitting portion (14) configured to be fixed to a furniture part (3a, 3b, 4a, 4b).

8. The guide carriage according to claim 7, **characterized in that** the fitting portion (14) is pivotally supported about an axis (27) extending vertically in a mounted condition.

9. The guide carriage according to claim 7 or 8, **characterized in that** the fitting portion (14) includes at least one or a plurality of fastening locations (15) for fixing to a furniture part (3a, 3b, 4a, 4b).

10. The guide carriage according to one of the claims 1 to 9, **characterized in that** the force storage member (21) includes at least one mechanical spring element, preferably a helical spring, a leg spring or a spiral spring.

11. The guide carriage according to one of the claims 1 to 10, **characterized in that** the chassis (11) includes at least two running wheels (17a, 17b), wherein a first running wheel (17a), in a mounted condition, has a substantially horizontally extending rotational axis and a second running wheel (17b), in a mounted condition, has a substantially vertically extending rotational axis.

12. The guide carriage according to one of the claims 1 to 11, **characterized in that** the guide carriage (5a, 5b) includes at least one adjustment device (28) having a movably-supported adjustment element (28a), wherein a position of the connecting member (13) relative to the chassis (11) is adjustable by an actuation of the adjustment element (28a) in a locked condition between the connecting member (13) and the chassis (11).

13. A guide system (6) for displaceably supporting a furniture part (3a, 3b, 4a, 4b), the guide system (5) including at least one guide rail (7) and at least one guide carriage (5a, 5b) according to one of the claims 1 to 12, the at least one guide carriage (5a, 5b) being configured to be supported along the guide rail (7).

14. An item of furniture (1) comprising a furniture carcass (2), at least one furniture part (3a, 3b, 4a, 4b) movably supported relative to the furniture carcass (2), and a guide system (6) according to claim 13 for moving the furniture part (3a, 3b, 4a, 4b) relative to the furniture carcass (2).

## Revendications

1. Chariot de guidage (5a, 5b) pour le logement déplaçable d'un élément de meuble (3a, 3b, 4a, 4b) au niveau d'au moins un rail de guidage (7), dans lequel le chariot de guidage (5a, 5b) présente un châssis (11) avec au moins un galet de roulement (17a, 17b) logé de manière rotative et au moins une partie de liaison (13) pour la liaison du chariot de guidage (5a, 5b) avec l'élément de meuble (3a, 3b, 4a, 4b), dans lequel le châssis (11) et la partie de liaison (13) sont réalisés comme des unités de construction séparées l'une de l'autre et peuvent être reliés entre eux par le biais au moins d'un dispositif de fixation (18), dans lequel le dispositif de fixation (18) présente au moins un accumulateur de force (21) et au moins un élément de verrouillage (19) pouvant être alimenté par l'accumulateur de force (21), dans lequel le châssis (11) et la partie de liaison (13) sont verrouillables entre eux de manière détachable par une force de l'accumulateur de force (21), dans lequel un dispositif de retenue (24) séparé du dispositif de fixation (18) est prévu pour la fixation de la partie de liaison (13) au châssis (11), dans lequel la partie de liaison (13) peut être accrochée par le biais du dispositif de retenue (24) au châssis (11), pivotée dans l'état accroché autour d'un axe (16) s'étendant de préférence horizontalement et verrouillée par le biais de l'au moins un élément de verrouillage (19) avec le châssis (11), **caractérisé en ce que**
- le châssis (11) présente dans une coupe transversale une section (12) sensiblement en forme de U avec une nervure de base (12a) et deux branches (12b, 12c) dépassant de la nervure de base (12a), dans lequel dans un état de montage, l'au moins un galet de roulement (17a, 17b) logé de manière rotative peut être agencé au niveau d'une première branche (12b) et la partie de liaison (13) peut être agencée au niveau d'une deuxième branche (12c) de la section en forme de U (12), et
- que la section (12) sensiblement en forme de U entoure au moins par endroits dans un état de montage du chariot de guidage (5a, 5b) au niveau du rail de guidage (7) une nervure de guidage (7a) du rail de guidage (7).

2. Chariot de guidage selon la revendication 1, **caractérisé en ce que** l'au moins un élément de verrouillage (19) présente au moins un évidement (23) qui peut être amené en prise avec un élément de couplage (22) agencé au niveau du châssis (11) ou au niveau de la partie de liaison (13).

3. Chariot de guidage selon la revendication 2, **caractérisé en ce que** l'élément de couplage (22) est réalisé de manière sensiblement cylindrique.

4. Chariot de guidage selon l'une quelconque des revendications 1 à 3, **caractérisé en ce que** l'au moins un élément de verrouillage (19) est logé de manière pivotante autour d'un axe (20) s'étendant de préférence dans un état de montage horizontalement.

5. Chariot de guidage selon l'une quelconque des revendications 1 à 4, **caractérisé en ce que** le dispositif de retenue (24) et le dispositif de fixation (18) sont espacés l'un de l'autre dans un état de montage dans un sens vertical.

6. Chariot de guidage selon l'une quelconque des revendications 1 à 5, **caractérisé en ce que** le dispositif de retenue (24) présente au moins une encoche (25) agencée au niveau de la partie de liaison (13) ou au niveau du châssis (11) pour accrocher la partie de liaison (13) au châssis (11).

7. Chariot de guidage selon l'une quelconque des revendications 1 à 6, **caractérisé en ce que** la partie de liaison (13) présente au moins une partie de ferrure (14) logée de manière mobile pour la fixation à un élément de meuble (3a, 3b, 4a, 4b).

8. Chariot de guidage selon la revendication 7, **caractérisé en ce que** la partie de ferrure (14) est logée de manière pivotante autour d'un axe (27) qui s'étend verticalement dans un état de montage.

9. Chariot de guidage selon la revendication 7 ou 8, **caractérisé en ce que** la partie de ferrure (14) présente au moins un ou plusieurs points de fixation (15) pour la fixation à un élément de meuble (3a, 3b, 4a, 4b).

10. Chariot de guidage selon l'une quelconque des revendications 1 à 9, **caractérisé en ce que** l'accumulateur de force (21) présente au moins un élément de ressort mécanique, de préférence un ressort hélicoïdal, un ressort à branches ou un ressort spiral.

11. Chariot de guidage selon l'une quelconque des revendications 1 à 10, **caractérisé en ce que** le châssis (11) présente au moins deux galets de roulement (17a, 17b), dans lequel un premier galet de roulement (17a) présente dans un état de montage un axe de rotation s'étendant sensiblement horizontalement et un deuxième galet de roulement (17b) présente dans un état de montage un axe de rotation s'étendant sensiblement verticalement.

12. Chariot de guidage selon l'une quelconque des revendications 1 à 11, **caractérisé en ce que** le chariot de guidage (5a, 5b) présente au moins un dispositif de réglage (28) avec un élément de réglage (28a) logé de manière mobile, dans lequel une position de la partie de liaison (13) par rapport au châssis (11) est réglable par un actionnement de l'élément de réglage (28a) dans un état verrouillé entre la partie de liaison (13) et le châssis (11).

13. Système de guidage (6) pour le logement déplaçable d'un élément de meuble (3a, 3b, 4a, 4b), dans lequel le système de guidage (6) présente au moins un rail de guidage (7) et au moins un chariot de guidage (5a, 5b) selon l'une quelconque des revendications 1 à 12 pour le logement déplaçable le long du rail de guidage (7).

14. Meuble (1) avec un corps de meuble (2) et au moins un élément de meuble (3a, 3b, 4a, 4b) logé de manière mobile par rapport au corps de meuble (2) et avec un système de guidage (6) selon la revendication 13 pour le déplacement de l'élément de meuble (3a, 3b, 4a, 4b) par rapport au corps de meuble (2).
